# FASCICULE DE BREVET EUROPEEN

(11) **EP 2 511 449 B1**
(45) Date de publication et mention de la délivrance du brevet: **06.04.2016**
(21) Numéro de dépôt: 12163678.1
(22) Date de dépôt: 11.04.2012
(51) Int. Cl.: E04G 25/04, E21D 15/46

(54) **Etai à moyens d'indication d'usure**
Stütze mit Verschleissanzeigemitteln
Prop with wear indicating means

(30) Priorité: 12.04.2011 FR 1153167
(43) Date de publication de la demande: 17.10.2012
(73) Titulaire: ALPHI, 73420 Viviers du Lac (FR)
(72) Inventeur: Philippe, Sébastien, 73100 Aix Les Bains (FR); Souvignet, Alexandre, 73100 Aix Les Bains (FR); Perrotin, Pascal, 73370 Le Bourget du Lac (FR)
(74) Mandataire: Cabinet Poncet

(56) Documents cités:
- FR-A- 1 015 388
- GB-A- 498 676
- GB-A- 844 137

## Description

La présente invention concerne le domaine des éléments de soutien normalement utilisés comme support vertical temporaire sur des ouvrages de construction, et concerne plus particulièrement les étais à deux tubes télescopiques qui peuvent être déplacés l'un dans l'autre.

La norme NF EN 1065 décrit deux types d'étais télescopiques, l'un à filet apparent et l'autre à filet recouvert. Ces étais télescopiques comportent deux tubes télescopiques appelés respectivement fût et coulisse, un système de réglage approximatif à l'aide d'une broche insérée dans des trous de la coulisse, et un système de réglage précis par un écrou.

Un autre type d'étai connu est un étai en aluminium tel que celui commercialisé sous la dénomination ALUPROP par la société ULMA. Cet étai comporte un fût et une coulisse filetée extérieurement. Le système de réglage de cet étai comporte un écrou coopérant par vissage avec le filetage extérieur de la coulisse et présentant des dimensions extérieures lui permettant de venir en appui contre l'extrémité supérieure du fût. Ce type d'étai peut cependant être réalisé en un autre matériau que de l'aluminium.

Lors de son utilisation, un étai est soumis à une charge de compression axiale importante susceptible de provoquer son flambage et qui peut détériorer l'étai si elle est trop élevée. Cette charge de compression peut parfois amener l'étai au-delà de sa valeur limite élastique, c'est-à-dire que l'étai a été déformé plastiquement par un flambage excessif.

Lorsqu'un étai a été déformé par flambage au-delà de son domaine de comportement élastique, il arrive que cet étai ne puisse pas être replié par coulissement de la coulisse dans le fût. L'anomalie est alors détectée et l'étai mis au rebut ou envoyé en maintenance et vérification. C'est là bien souvent le seul test mis en pratique par les opérateurs.

Or, il arrive souvent que les étais connus puissent être repliés normalement par coulissement de la coulisse dans le fût, et ce malgré le fait que ceux-ci aient été contraints et déformés plastiquement de façon permanente. L'opérateur ne détecte alors aucune anomalie. Mais une déformation permanente par flambage, même légère, affaiblit l'étai et réduit sa capacité à supporter ensuite une charge axiale. On doit donc considérer qu'une déformation permanente par flambage est une détérioration de l'étai. Il se présente alors un fort risque d'accident lors d'une utilisation ultérieure de cet étai, accident qui menace généralement la vie de nombreux ouvriers travaillant sur l'ouvrage en construction.

Cet inconvénient semble résulter le plus souvent des fortes tolérances admises lors de la fabrication des étais. Mais il n'est pas possible de diminuer ces tolérances car cela pourrait mener à des grippages intempestifs des étais lors des rentrées et sorties successives de la coulisse, et ce malgré l'absence de détérioration.

Le document GB 844 137 A décrit un étai selon le préambule de la revendication 1. Les moyens d'indication et de mémorisation de cet étai sont disposés sur la semelle supérieure de l'étai, ce qui les expose à un risque important de dégradation fortuite lors de la manutention et de l'utilisation de l'étai. En effet, lors de sa manutention et de son utilisation, un étai est posé sur le sol selon son extrémité inférieure de fût ou selon son extrémité supérieure de coulisse, voire selon les deux, en étant posé brusquement sur le sol. En outre, la finalisation de la mise en place d'un étai comprend généralement une étape d'ajustement lors de laquelle un opérateur vient marteler à coups de masse l'extrémité inférieure du fût et/ou l'extrémité supérieure de la coulisse. Les moyens d'indication et de mémorisation de cet étai sont donc fortement exposés à des chocs pouvant conduire à leur dégradation les rendant hors d'usage ou inaptes à remplir leur fonction de sécurité.

Le document FR 1 015 388 A décrit un étai à moyens de mesure et d'indication d'une charge de compression axiale supportée par l'étai. Ces moyens de mesure et d'indication ne sont pas fiables car la valeur de la charge qui sera indiquée est fonction de la longueur totale de l'étai qui peut être plus ou moins déployé selon le besoin en utilisation. En outre, les moyens de mesure et d'indication sont expressément prévus pour être réversibles de façon à reprendre un état d'indication initial lorsque la charge appliquée sur l'étai cesse. Il est ainsi impossible de savoir avec certitude, après utilisation, si l'étai a subi ou non une compression axiale trop forte lors de son utilisation et susceptible d'avoir irrémédiablement endommagé sa structure. Un étai endommagé, mais ne présentant aucune anomalie visuellement détectable, pourra ainsi être réutilisé ultérieurement et mettre en grave péril les opérateurs d'un chantier.

Un problème proposé par la présente invention est de concevoir un étai dont la détérioration éventuelle peut être repérée aisément par tout opérateur à l'aide de moyens d'indication correctement protégés contre les dégradations et les fonctionnements intempestifs.

Selon un autre aspect, l'invention vise à concevoir un étai dont la détérioration éventuelle est signalée de façon fiable, inaltérable, irréversible et définitive pour éviter tout risque de fraude et de maladresse, et ce quelle que soit la longueur d'utilisation de l'étai.

Pour atteindre ces objets, ainsi que d'autres, la présente invention propose un étai selon la revendication 1.

En choisissant une valeur de charge de compression axiale prédéterminée (par des essais, par l'expérience ou par calcul) au-delà de laquelle on sait que l'étai risque de présenter une détérioration inadmissible, les moyens d'indication et de mémorisation permettent à l'opérateur de mettre l'étai au rebut, ou de le mettre de côté pour le soumettre à une vérification ou à une maintenance. La valeur de charge de compression axiale prédéterminée pourra être inférieure ou égale à la charge limite théorique provoquant une déformation plastique de l'étai.

Les opérateurs peuvent se maintenir à distance du danger lorsque les moyens d'indication et de mémorisation indiquent un dépassement de la valeur de charge de compression axiale prédéterminée lors de l'utilisation de l'étai.

Les moyens d'indication et de mémorisation permettent également d'indiquer en sécurité et après l'utilisation de l'étai, tout dépassement éventuel de la valeur de charge de compression axiale prédéterminée qui s'est produit pendant l'utilisation de l'étai, ce dépassement ayant été mémorisé. Cela permet aux opérateurs de ne pas réutiliser l'étai une nouvelle fois mais plutôt de le mettre au rebut ou de le mettre de côté pour le soumettre à une vérification ou à une maintenance.

Pour ce faire, les moyens d'indication et de mémorisation sont adaptés pour être déformés de façon permanente dès que la charge de compression axiale dépasse ladite valeur de charge de compression axiale prédéterminée.

Une déformation permanente est un moyen simple et efficace de mémorisation rendant très difficiles, voire quasiment impossibles, les fraudes ou maladresses involontaires dans la matérialisation (indication et mémorisation) du dépassement de la valeur de charge de compression axiale prédéterminée.

Les moyens d'indication et de mémorisation sont conformés de façon à être disposés au moins en partie entre la coulisse et le fût, pour reprendre la charge de compression axiale appliquée à l'étai.

Les moyens d'indication et de mémorisation sont ainsi disposés dans une zone qui est moins exposée aux chocs lors de la manutention et de l'utilisation des étais que l'extrémité inférieure du fût ou que l'extrémité supérieure de la coulisse.

Avantageusement, l'étai peut comporter des moyens de limitation de la pénétration de la coulisse dans le fût, conformés de telle sorte que, en position de repli maximum de l'étai, l'extrémité supérieure de la coulisse ne vient pas en contact avec les moyens d'indication et de mémorisation disposés entre la coulisse et le fût.

On protège ainsi les moyens d'indication et de mémorisation contre un coulissement trop important de la coulisse dans le fût, coulissement qui pourrait provoquer en fin de coulissement l'application d'un choc dynamique susceptible de détériorer les moyens d'indication et de mémorisation.

Dans une première variante de l'invention, les moyens d'indication et de mémorisation peuvent être solidaires de l'étai. Les moyens d'indication et de mémorisation sont ainsi inséparables de l'étai et donc imperdables.

Dans une deuxième variante de l'invention, les moyens d'indication et de mémorisation peuvent être rapportés sur l'étai. Les moyens d'indication et de mémorisation peuvent ainsi être facilement remplacés dans le cas où, bien qu'un dépassement de la valeur de charge de compression axiale prédéterminée se soit produit, l'étai ne présente après vérification aucune détérioration susceptible de mettre en danger la vie des opérateurs. En outre, des moyens d'indication et de mémorisation rapportés peuvent être adaptés sur des étais existants sans avoir à modifier ces derniers.

Dans le cas de la deuxième variante, l'étai comporte avantageusement des moyens anti-déboîtement de la coulisse et du fût, de telle sorte que l'étai doit être démonté au moins partiellement afin de séparer la coulisse et le fût. Les moyens d'indication et de mémorisation ne peuvent ainsi pas être retirés sans une action volontaire de démontage, qui s'effectue le plus souvent à l'aide d'un outillage spécifique.

De préférence, les moyens d'indication et de mémorisation peuvent se présenter sensiblement sous la forme d'une couronne de diamètre intérieur adapté pour recevoir à coulissement la coulisse de l'étai.

Les moyens d'indication et de mémorisation peuvent ainsi être perçus depuis n'importe quelle direction à l'écart de l'étai qui n'a, par conséquent, pas à être orienté de façon particulière par les opérateurs lors de son installation. La forme de couronne permet en outre un montage rapide par simple engagement autour de la coulisse.

Dans un premier mode de réalisation de l'invention, la déformation permanente peut être une déformation plastique. Ce mode de déformation permet non seulement de mémoriser de façon irréversible le dépassement de la valeur de charge de compression axiale prédéterminée, mais permet également de mémoriser la valeur de charge de compression maximale à laquelle l'étai a été soumis. On peut ainsi mieux détecter et analyser les défauts d'utilisation par les opérateurs et donc les causes d'éventuels accidents.

Avantageusement, on peut prévoir que :
- les moyens d'indication et de mémorisation comprennent un anneau inférieur et un anneau supérieur reliés l'un à l'autre par des tiges réparties uniformément selon le périmètre des anneaux inférieur et supérieur,
- lorsque l'étai est soumis à une charge de compression axiale supérieure à la valeur de charge de compression axiale prédéterminée, les tiges se déforment de façon plastique par flambage de telle sorte que les anneaux se rapprochent l'un de l'autre.

L'ensemble des tiges présente un flambage plastique débutant à partir de la valeur de charge de compression axiale prédéterminée. Cette valeur de charge pourra être fixée et prédéterminée par des calculs et/ou des essais. Ainsi, tout rapprochement irréversible des anneaux supérieur et inférieur, aisément détectable par une simple mesure, signalera un dépassement de la charge de compression axiale prédéterminée et donc un risque potentiel.

En alternative, on peut prévoir que :
- les moyens d'indication et de mémorisation comprennent un manchon destiné à entourer la coulisse sur une partie de sa longueur,
- le manchon comporte une extrémité inférieure destinée à reposer sur le fût,
- le manchon comporte une face supérieure de support destinée à reprendre la charge de compression axiale appliquée à l'étai,
- lorsque l'étai est soumis à une charge de compression axiale supérieure à la valeur de charge de compression axiale prédéterminée, le manchon se déforme de façon plastique de telle sorte que la face supérieure de support et l'extrémité inférieure du manchon se rapprochent l'une de l'autre.

Le manchon présente une déformation plastique débutant à partir de la valeur de charge de compression axiale prédéterminée. Cette valeur de charge pourra être fixée et prédéterminée par des calculs et/ou des essais. Ainsi, tout rapprochement irréversible de la face supérieure de support et de l'extrémité inférieure du manchon, aisément détectable par une simple mesure, signalera un dépassement de la charge de compression axiale prédéterminée et donc un risque potentiel.

De préférence, on peut prévoir que :
- le manchon comporte au moins une lumière destinée à recevoir une broche permettant d'empêcher la coulisse de coulisser dans le fût,
- lorsque l'étai est soumis à une charge de compression axiale supérieure à la valeur de charge de compression axiale prédéterminée, la lumière se déforme et s'allonge selon une direction sous l'effet de la charge de compression axiale.

La déformation oblongue de la lumière sous l'effet de la charge de compression axiale permet une lecture simple et rapide de ce que la valeur de la charge de compression axiale prédéterminée a été dépassée.

Afin de faciliter la perception visuelle d'une déformation plastique, on peut prévoir un code couleur et/ou une échelle graduée.

Dans un deuxième mode de réalisation de l'invention, la déformation permanente peut être une rupture. Ce mode de déformation est simple à percevoir visuellement et à interpréter. Il indique le dépassement de la valeur de charge de compression axiale prédéterminée de façon indubitable et irréversible.

Avantageusement, les moyens d'indication et de mémorisation peuvent comprendre une capsule de liquide coloré destinée être rompue lorsque la charge de compression axiale appliquée sur l'étai dépasse la valeur de la charge de compression axiale prédéterminée, les moyens d'indication et de mémorisation étant conformés de telle sorte que, après rupture, le liquide coloré peut s'écouler hors de la capsule et être perçu visuellement par un opérateur.

Le liquide peut aisément être détecté à distance par l'opérateur et peut en outre se répandre sur l'étai pour le marquer, de préférence de façon indélébile.

De préférence, les moyens d'indication et de mémorisation peuvent comprendre au moins un anneau destiné à se rompre lorsque la charge de compression axiale appliquée sur l'étai dépasse la valeur de charge de compression axiale prédéterminée.

La rupture de l'anneau, voire sa perte suite à sa rupture, signale de façon claire et évidente le risque à l'opérateur.

D'autres objets, caractéristiques et avantages de la présente invention ressortiront de la description suivante de modes de réalisation particuliers, faite en relation avec les figures jointes, parmi lesquelles :
- la figure 1 est une vue de face d'une première variante d'un premier mode de réalisation d'étai selon l'invention ;
- la figure 2 est une vue partielle en coupe diamétrale de l'étai de la figure 1 ;
- la figure 3 est une vue en perspective et en coupe de moyens d'indication et de mémorisation utilisés dans l'étai des figures 1 et 2 ;
- la figure 4 est une vue partielle en coupe diamétrale de l'étai des figures 1 et 2 après application d'une charge de compression axiale supérieure à la valeur de charge de compression axiale prédéterminée ;
- la figure 5 est une vue partielle en coupe diamétrale d'une première variante d'un deuxième mode de réalisation d'étai selon l'invention ;
- la figure 6 est une vue partielle en coupe diamétrale d'une deuxième variante du deuxième mode de réalisation d'étai selon l'invention ;
- la figure 7 est une vue partielle en coupe diamétrale d'une troisième variante du deuxième mode de réalisation d'étai selon l'invention ;
- la figure 8 est une vue partielle en coupe diamétrale d'une deuxième variante du premier mode de réalisation d'étai selon l'invention ;
- la figure 9 est une vue en perspective des moyens d'indication et de mémorisation utilisés dans l'étai de la figure 8 ; et
- la figure 10 est une vue de côté des moyens d'indication et de mémorisation des figures 8 et 9 après application d'une charge de compression axiale supérieure à la valeur de charge de compression axiale prédéterminée.

Sur les figures 1, 2 et 4 à 8 est illustré un étai 1 télescopique, comportant deux tubes télescopiques, à savoir un fût 2 et une coulisse 3, la coulisse 3 étant montée à coulissement dans le fût 2. La coulisse 3 et le fût 2 coopèrent par coulissement au moyen de portions respectives 300 et 200 cylindriques. L'étai 1 comporte un système de réglage approximatif 4 à l'aide d'une broche 5 que l'on insère dans l'un des trous 6 de la coulisse 3 en fonction de la longueur désirée. L'étai 1 comporte en outre un système de réglage précis 7 par un écrou 8. On peut ainsi ajuster parfaitement la longueur L de déploiement de l'étai 1 en fonction de l'utilisation projetée.

L'écrou 8 recouvre le filetage externe 9 prévu à l'extrémité supérieure 2a du fût 2. L'étai des figures 1, 2 et 4 à 8 est ainsi du type à filet recouvert selon la norme NF EN 1065.

L'étai 1 est adapté pour soutenir une charge de compression axiale au moyen de deux semelles 10 et 11 (figure 1). La semelle 10, portée par le fût 2, est destinée à venir en appui sur le sol tandis que la semelle 11, portée par la coulisse 3, est destinée à venir en appui direct ou indirect contre l'ouvrage en construction à soutenir.

Le réglage de la longueur totale de l'étai 1 s'effectue tout d'abord avec le système de réglage approximatif 4 : la coulisse 3 est sortie hors du fût 2 jusqu'à la longueur approximative désirée, puis la broche 5 est engagée dans le trou 6 apparent et situé au plus près de l'extrémité supérieure 2a du fût 2.

Le réglage en longueur de l'étai 1 est ensuite achevé par l'utilisation du système de réglage précis 7 en faisant tourner l'écrou 8 à l'aide de ses poignées 8a et 8b.

Lors de son utilisation, l'étai 1 supporte une charge de compression axiale C correspondant à une partie au moins du poids d'un ouvrage en construction.

Sur les figures 1, 2 et 4 à 8, l'étai 1 comporte des moyens d'indication et de mémorisation 12 d'un dépassement de la charge de compression axiale au-delà d'une valeur de charge de compression axiale prédéterminée. Les moyens d'indication et de mémorisation 12 permettent de signaler de façon fiable et inaltérable le fait que la charge de compression axiale a dépassé la valeur de charge de compression axiale prédéterminée risquant d'induire une détérioration de l'étai et donc d'induire un danger pour les opérateurs.

Sur les figures 1, 2 et 4 à 8, on voit que les moyens d'indication et de mémorisation 12 sont conformés de façon à être disposés entre la coulisse 3 et le fût 2 pour reprendre la charge de compression axiale C appliquée à l'étai 1. En pratique, les moyens d'indication et de mémorisation 12 se présentent alors sensiblement sous la forme d'une couronne de diamètre intérieur D1 adaptée pour recevoir à coulissement la coulisse 3 de l'étai 1 qui présente un diamètre extérieur D2 inférieur au diamètre intérieur D1. Les moyens d'indication et de mémorisation 12 sont plus particulièrement intercalés entre l'écrou 8 et la broche 5, donc entre le fût 2 et la coulisse 3.

Afin de matérialiser (c'est-à-dire indiquer et garder en mémoire) un dépassement de la valeur de charge de compression axiale prédéterminée, les moyens d'indication et de mémorisation 12 sont adaptés pour être déformés de façon permanente lorsque la charge de compression axiale subie par l'étai est supérieure à ladite valeur de charge de compression axiale prédéterminée.

Dans un premier mode de réalisation avantageux illustré sur les figures 1 à 4, la déformation permanente est une déformation plastique.

Pour ce faire, on voit plus particulièrement sur les figures 2 à 4 illustrant une première variante que les moyens d'indication et de mémorisation 12 comprennent un anneau inférieur 13 et un anneau supérieur 14 reliés l'un à l'autre par des tiges 15 uniformément réparties selon le périmètre des anneaux inférieur 13 et supérieur 14.

L'ensemble constitué par la pluralité de tiges 15 présente des caractéristiques et un comportement en compression prédéterminé et connu, par exemple par des calculs ou par la réalisation d'essais.

Avant déformation des moyens d'indication et de mémorisation 12, l'étai 1 se trouve tel qu'illustré sur les figures 1 et 2. Les tiges 15 maintiennent les anneaux inférieur 13 et supérieur 14 à une distance d1, et ce tant que la charge de compression axiale C ne dépasse pas la valeur de charge de compression axiale prédéterminée entraînant la déformation des moyens d'indication et de mémorisation 12.

Si l'étai 1 est soumis lors de son utilisation à une charge C supérieure à la valeur de la charge de compression axiale prédéterminée, les moyens d'indication et de mémorisation 12 se déforment. En l'espèce, les tiges 15 se déforment de façon plastique par flambage comme illustré sur la figure 4, de telle sorte que les anneaux inférieur 13 et supérieur 14 se rapprochent l'un de l'autre. Les anneaux inférieur 13 et supérieur 14 sont alors distants d'une distance d2 inférieure à la distance d1. Les tiges 15 ayant été déformées plastiquement, la distance d2 séparant les anneaux 13 et 14 est conservée après utilisation de l'étai 1 qui n'est alors plus soumis à une charge de compression axiale. La mesure de la distance d2 permet d'estimer la charge de compression axiale qu'a enduré l'étai 1.

Dans le mode de réalisation illustré sur les figures 1 à 4, l'anneau inférieur 13 est solidaire d'un manchon cylindrique extérieur 16 recevant à coulissement un manchon cylindrique intérieur 17 tenu par l'anneau supérieur 14. Les manchons 16 et 17 permettent de protéger les tiges 15 contre des chocs accidentels radiaux.

Afin de percevoir rapidement et facilement la déformation des moyens d'indication et de mémorisation 12, le manchon cylindrique extérieur 16 comporte des lumières 16a et 16b, tandis que le manchon cylindrique intérieur 17 comporte un code couleur et/ou une échelle graduée 17a apparents à travers les lumières 16a et 16b.

Dans une deuxième variante illustrée sur les figures 8 à 10, les moyens d'indication et de mémorisation 12 comprennent un manchon 25 destiné à entourer la coulisse 3 sur une partie de sa longueur. Le manchon 25 comporte une extrémité inférieure 25a destinée à reposer sur le fût 2. Le manchon 25 comporte également une face supérieure de support 25b destinée à reprendre la charge de compression axiale C appliquée à l'étai 1. En pratique, la face supérieure de support 25b de support reçoit la broche 5 en appui. Le manchon 25 est ainsi intercalé entre l'écrou 8 du fût 2 et la broche 5 maintenant la coulisse 3.

Lorsque l'étai 1 est soumis à une charge de compression axiale C supérieure à la valeur de charge de compression axiale prédéterminée, le manchon 25 se déforme de façon plastique de telle sorte que la face supérieure de support 25b et l'extrémité inférieure 25a du manchon 25 se rapprochent l'une de l'autre.

Les moyens d'indication et de mémorisation 12 de la figure 8 sont plus particulièrement illustrés sur la figure 9. Sur cette figure, le manchon 25 comporte deux lumières 26 et 27 destinées à recevoir la broche 5 pour empêcher la coulisse 3 de coulisser dans le fût 2. Lorsque l'étai 1 est soumis à une charge de compression axiale C supérieure à la valeur de charge de compression axiale prédéterminée, les lumières 26 et 27 se déforment et s'allongent selon la direction axiale I-I qui coïncide avec la direction d'application de la charge de compression axiale C.

La partie du manchon 25 destinée à se déformer de façon plastique est comprise entre la face supérieure de support 25b et l'extrémité inférieure 25a.

Sur la figure 10 est illustré le manchon 25 de la figure 9 après déformation due à un dépassement de la valeur de charge de compression axiale prédéterminée. On voit que la lumière 26, initialement de forme circulaire (figure 9), présente désormais une forme oblongue s'allongeant selon la direction I-I. La face supérieure de support 25b et l'extrémité inférieure 25a se sont ainsi rapprochées l'une de l'autre sous l'effet de la charge de compression axiale C.

Afin de percevoir rapidement et facilement la déformation des moyens d'indication et de mémorisation 12, le manchon 25 présente une ligne de marquage 28. Lorsque la face supérieure de support 25b se trouve en dessous de la ligne de marquage 28, cela signifie que les lumières 26 et 27 se sont déformées sous l'effet de la charge de compression axiale C qui a dépassé la valeur de charge de compression axiale prédéterminée. La ligne de marquage 28 a ainsi un rôle de graduation. Plusieurs lignes de marquage 28 sont envisageables.

Dans un second mode de réalisation de l'invention, illustré plus particulièrement sur les figures 5 à 7, la déformation permanente des moyens d'indication et de mémorisation 12 est une rupture.

Dans une première variante illustrée sur la figure 5, les moyens d'indication et de mémorisation 12 comprennent une capsule 18 de liquide coloré destinée à être rompue lorsque la charge de compression axiale C appliquée sur l'étai 1 dépasse la valeur de la charge de compression axiale prédéterminée.

En l'espèce, les moyens d'indication et de mémorisation 12 comportent une bague inférieure de support 19 destinée à venir au contact de l'écrou 8 et une bague supérieure de support 20 destinée à venir en appui contre la broche 5. Une capsule 18 de liquide coloré est intercalée entre les bagues de support 19 et 20. Lors du dépassement de la valeur de charge de compression axiale prédéterminée, la bague supérieure de support 20 vient au contact de la bague inférieure de support 19 en rompant la capsule 18 de liquide coloré qui s'écoule alors hors de la capsule 18 et hors des moyens d'indication et de mémorisation 12 par des canaux 21 prévus à cet effet. Le liquide coloré peut alors être perçu visuellement par un opérateur qui est alors averti du risque.

Dans une deuxième variante illustrée sur la figure 6, les moyens d'indication et de mémorisation 12 comprennent un anneau 22 destiné à se rompre lorsque la charge de compression axiale C appliquée sur l'étai 1 dépasse la valeur de charge de compression axiale prédéterminée. L'anneau 22 présente une section transversale S constituée d'un matériau prévu de telle sorte que la section transversale S se rompe lorsque la charge de compression axiale C dépasse la valeur de charge de compression axiale prédéterminée. Un opérateur pourra aisément percevoir visuellement le risque dès lors que l'anneau 22 est rompu et/ou absent.

En alternative à la variante illustrée sur la figure 6, on peut prévoir, comme illustré sur la figure 7, des moyens d'indication et de mémorisation 12 comprenant un premier anneau 23 de section transversale sensiblement triangulaire et destiné à reposer sur l'écrou 8, et un deuxième anneau 24 à section transversale triangulaire et destiné à venir au contact de la broche 5. Les anneaux 23 et 24 sont disposés et emboîtés comme illustré sur la figure 7 sur laquelle l'anneau 24 tend à dilater radialement l'anneau 23 sous l'effet de la charge de compression axiale C par un effet de coin.

Lorsque la charge de compression axiale C dépasse la valeur de charge de compression axiale prédéterminée, l'anneau 23 est dilaté radialement jusqu'à rupture. L'anneau 24 vient alors en contact avec l'écrou 8.

La rupture et/ou l'absence de l'anneau 23 peut aisément être perçue visuellement par un opérateur qui est alors averti du risque potentiel.

L'anneau 23 peut présenter une forme de section transversale autre que triangulaire.

Il est à noter que, dans l'alternative illustrée sur la figure 7, l'anneau 24 lui-même peut également présenter une rupture lorsque la charge de compression axiale C appliquée sur l'étai dépasse une autre valeur limite de charge de compression axiale prédéterminée, supérieure à la valeur de charge de compression axiale prédéterminée qui conduit l'anneau 23 à se rompre. On dispose ainsi de moyens d'indication et de mémorisation 12 progressifs capables de signaler le dépassement de différentes valeurs de charge de compression axiale prédéterminées.

Il est d'ailleurs à noter que plusieurs moyens d'indication et de mémorisation 12, semblables à ceux illustrés sur les figures 1 à 10, peuvent être empilés sur un même étai 1, chacun des moyens d'indication et de mémorisation 12 étant adapté pour être déformé de façon permanente au-delà d'une valeur respective de charge de compression axiale prédéterminée.

Dans chacun des modes de réalisation, variantes et alternatives illustrés sur les figures 1 à 10, on peut prévoir que les moyens d'indication et de mémorisation 12 sont solidaires de l'étai 1, afin d'éviter leur perte ou leur retrait frauduleux. Par exemple, dans le cas des moyens d'indication et de mémorisation 12 illustrés sur les figures 1 à 4 et 8 à 10, l'anneau inférieur 13 ou l'extrémité inférieure 25a peut être rendu solidaire de l'écrou 8, par soudure, collage ou réalisation d'une pièce monobloc.

Sur les figures 1 à 10, les moyens d'indication et de mémorisation 12 sont rapportés sur l'étai 1, pour pouvoir être facilement remplacés mais également pour être facilement adaptés sur des étais existants sans avoir à modifier ceux-ci. Le fait de ne pas avoir à modifier les étais existants est particulièrement avantageux dès lors qu'un étai est un organe de sécurité dont toute modification de structure nécessite un nouveau contrôle de sécurité par les organismes de certification et de contrôle compétents.

Lorsque les moyens d'indication et de mémorisation 12 sont seulement rapportés sur l'étai 1 et séparables de celui-ci, il est avantageux de prévoir des moyens anti-déboîtement (non visibles sur les figures) de la coulisse 3 et du fût 2, de telle sorte que l'étai 1 doit être démonté au moins partiellement afin de séparer la coulisse 3 et le fût 2. Les moyens d'indication et de mémorisation 12 ne peuvent ainsi pas être retirés sans une action volontaire de démontage, action qui doit le plus souvent s'effectuer à l'aide d'un outillage spécifique.

Dans tous les modes de réalisation, l'indication et la mémorisation du dépassement d'une valeur de charge de compression axiale prédéterminée est indépendante de la longueur L de déploiement de l'étai 1.

Sur les figures 1 à 10, il se présente un risque que la semelle 11 vienne heurter les moyens d'indication et de mémorisation 12 lors d'un coulissement d'amplitude excessive de la coulisse 3 dans le fût 2. Il peut alors être appliqué aux moyens d'indication et de mémorisation 12 un choc dynamique susceptible de détériorer ceux-ci. Afin d'éviter ce risque, l'étai 1 comporte des moyens de limitation de la pénétration (non représentés) de la coulisse 3 dans le fût 2, conformés de telle sorte que l'extrémité supérieure (semelle 11) de la coulisse 3 ne vienne pas en contact avec les moyens d'indication et de mémorisation 12 disposés entre la coulisse 3 et le fût 2.

En pratique, il suffit de prévoir que, lorsque l'étai est complètement fermé (avec la coulisse 3 engagée au maximum dans le fût 2), l'extrémité supérieure de la coulisse 3 (semelle 11) est distante de l'écrou 8 d'une distance supérieure à la hauteur h des moyens d'indication et de mémorisation 12.

Bien que les figures 1 à 10 n'illustrent l'invention qu'en lien avec un étai selon la norme NF EN 1065 de type à filet recouvert, l'invention s'applique de façon analogue aux étais selon la norme NF EN 1065 de type à filet apparent, aux étais du type de l'étai commercialisé sous la dénomination ALUPROP, et de façon plus générale à tous les étais télescopiques comportant deux tubes télescopiques avec un système de réglage de leur longueur, quels que soient leurs matériaux constitutifs.

La présente invention n'est pas limitée aux modes de réalisation qui ont été explicitement décrits, mais elle en inclut les diverses variantes et généralisations contenues dans le domaine des revendications ci-après.

## Revendications

1. Etai (1) de longueur ajustable au moyen d'une coulisse (3) et d'un fût (2), et adapté pour soutenir une charge de compression axiale (C), comprenant des moyens d'indication et de mémorisation (12) d'un dépassement d'une valeur de charge de compression axiale prédéterminée, les moyens d'indication et de mémorisation (12) étant adaptés pour être déformés de façon permanente dès que la charge de compression axiale (C) dépasse ladite valeur de charge de compression axiale prédéterminée, **caractérisé en ce que** les moyens d'indication et de mémorisation (12) sont conformés de façon à être disposés au moins en partie entre la coulisse (3) et le fût (2) pour reprendre la charge de compression axiale (C) appliquée à l'étai (1).

2. Etai (1) selon la revendication 1, **caractérisé en ce qu'**il comporte des moyens de limitation de la pénétration de la coulisse (3) dans le fût (2), conformés de telle sorte que l'extrémité supérieure de la coulisse (3) ne vient pas en contact avec les moyens d'indication et de mémorisation (12).

3. Etai (1) selon l'une des revendications 1 ou 2, **caractérisé en ce que** les moyens d'indication et de mémorisation (12) sont solidaires de l'étai (1).

4. Etai (1) selon l'une des revendications 1 ou 2, **caractérisé en ce que** les moyens d'indication et de mémorisation (12) sont rapportés sur l'étai (1).

5. Etai (1) selon la revendication 4, **caractérisé en ce qu'**il comporte des moyens anti-déboîtement de la coulisse (3) et du fût (2), de telle sorte que l'étai (1) doit être démonté au moins partiellement afin de séparer la coulisse (3) et le fût (2).

6. Etai (1) selon l'une quelconque des revendications 1 à 5, **caractérisé en ce que** les moyens d'indication et de mémorisation (12) se présentent sensiblement sous la forme d'une couronne de diamètre intérieur adapté pour recevoir à coulissement la coulisse (3) de l'étai (1).

7. Etai (1) selon l'une quelconque des revendications 1 à 6, **caractérisé en ce que** la déformation permanente est une rupture.

8. Etai (1) selon la revendication 7, **caractérisé en ce que** les moyens d'indication et de mémorisation (12) comprennent une capsule (18) de liquide coloré destinée à être rompue lorsque la charge de compression axiale (C) appliquée sur l'étai (1) dépasse la valeur de la charge de compression axiale prédéterminée, les moyens d'indication et de mémorisation (12) étant conformés de telle sorte que, après rupture, le liquide coloré peut s'écouler hors de la capsule (18) et être perçu visuellement par un opérateur.

9. Etai (1) selon la revendication 7, **caractérisé en ce que** les moyens d'indication et de mémorisation (12) comprennent au moins un anneau (22) destiné à se rompre lorsque la charge de compression axiale (C) appliquée sur l'étai (1) dépasse la valeur de charge de compression axiale prédéterminée.

10. Etai (1) selon l'une quelconque des revendications 1 à 6, **caractérisé en ce que** la déformation permanente est une déformation plastique.

11. Etai (1) selon la revendication 10, **caractérisé en ce que** :
- les moyens d'indication et de mémorisation (12) comprennent un anneau inférieur (13) et un anneau supérieur (14) reliés l'un à l'autre par des tiges (15) réparties uniformément selon le périmètre des anneaux inférieur (13) et supérieur (14),
- lorsque l'étai (1) est soumis à une charge de compression axiale (C) supérieure à la valeur de charge de compression axiale prédéterminée, les tiges (15) se déforment de façon plastique par flambage de telle sorte que les anneaux (13, 14) se rapprochent l'un de l'autre.

12. Etai (1) selon la revendication 10, **caractérisé en ce que** :
- les moyens d'indication et de mémorisation (12) comprennent un manchon (25) destiné à entourer la coulisse (3) sur une partie de sa longueur,
- le manchon (25) comporte une extrémité inférieure (25a) destinée à reposer sur le fût (2),
- le manchon (25) comporte une face supérieure de support (25b) destinée à reprendre la charge de compression axiale (C) appliquée à l'étai (1),
- lorsque l'étai (1) est soumis à une charge de compression axiale (C) supérieure à la valeur de charge de compression axiale prédéterminée, le manchon (25) se déforme de façon plastique de telle sorte que la face supérieure de support (25b) et l'extrémité inférieure (25a) du manchon (25) se rapprochent l'une de l'autre.

13. Etai (1) selon la revendication 12, **caractérisé en ce que** :
- le manchon (25) comporte au moins une lumière (26, 27) destinée à recevoir une broche (5) permettant d'empêcher la coulisse (3) de coulisser dans le fût (2),
- lorsque l'étai (1) est soumis à une charge de compression axiale (C) supérieure à la valeur de charge de compression axiale prédéterminée, la lumière (26, 27) se déforme et s'allonge selon une direction (I-I) sous l'effet de la charge de compression axiale (C).

14. Etai (1) selon l'une quelconque des revendications 10 à 13, **caractérisé en ce que** la déformation peut être lue par un code couleur et/ou par une échelle graduée (17a, 28).

15. Etai (1) selon l'une quelconque des revendications 1 à 14, **caractérisé en ce que** la coulisse (3) et le fût (2) coopèrent par coulissement au moyen de portions respectives cylindriques (300, 200).

## Patentansprüche

1. Stütze (1), deren Länge mittels eines Schiebers (3) und eines Schaftes (2) einstellbar ist und die zum Abstützen einer axialen Drucklast (C) geeignet ist, umfassend Mittel (12) zum Anzeigen und Speichern einer Überschreitung eines vorbestimmten Wertes der axialen Drucklast, wobei diese Anzeige- und Speichermittel (12) so ausgebildet sind, dass sie dauerhaft verformt werden, wenn die axiale Drucklast (C) den vorbestimmten Wert der axialen Drucklast überschreitet, **dadurch gekennzeichnet, dass** die Anzeige- und Speichermittel (12) so ausgebildet sind, dass sie wenigstens teilweise zwischen dem Schieber (3) und dem Schaft (2) angeordnet sind, um die auf die Stütze (1) aufgebrachte axiale Drucklast (C) aufzunehmen.

2. Stütze (1) nach Anspruch 1, **dadurch gekennzeichnet, dass** sie Mittel zur Begrenzung des Eindringens des Schiebers (3) in den Schaft (2) aufweist, welche so ausgebildet sind, dass das obere Ende des Schiebers (3) nicht in Kontakt mit den Anzeige- und Speichermitteln (12) kommt.

3. Stütze (1) nach Anspruch 1 oder 2, **dadurch gekennzeichnet, dass** die Anzeige- und Speichermittel (12) einteilig mit der Stütze (1) ausgebildet sind.

4. Stütze (1) nach Anspruch 1 oder 2, **dadurch gekennzeichnet, dass** die Anzeige- und Speichermittel (12) an die Stütze (1) angebaut sind.

5. Stütze (1) nach Anspruch 4, **dadurch gekennzeichnet, dass** sie Mittel zum Verhindern des Auseinanderfallens von Schieber (3) und Schaft (2) hat derart, dass die Stütze (1) wenigstens teilweise demontiert werden muss, um den Schieber (3) und den Schaft (2) voneinander zu trennen.

6. Stütze (1) nach einem der Ansprüche 1 bis 5, **dadurch gekennzeichnet, dass** die Anzeigeund Speichermittel (12) im Wesentlichen die Form eines Kranzes mit einem Innendurchmesser haben, der eine Gleitaufnahme des Schiebers (3) der Stütze (1) ermöglicht.

7. Stütze (1) nach einem der Ansprüche 1 bis 6, **dadurch gekennzeichnet, dass** die dauerhafte Verformung ein Bruch ist.

8. Stütze (1) nach Anspruch 7, **dadurch gekennzeichnet, dass** die Anzeige- und Speichermittel (12) eine mit farbiger Flüssigkeit gefüllte Kapsel (18) haben, die dazu bestimmt ist, zu Bruch zu gehen, sobald die auf die Stütze (1) wirkende axiale Drucklast (C) den vorbestimmten Wert für die axiale Drucklast überschreitet, wobei die Anzeige- und Speichermittel (12) so ausgebildet sind, dass nach dem Bruch die farbige Flüssigkeit aus der Kapsel (18) ausfließen und von einer Bedienungsperson visuell wahrgenommen werden kann.

9. Stütze (1) nach Anspruch 7, **dadurch gekennzeichnet, dass** die Anzeige- und Speichermittel (12) wenigstens einen Ring (22) aufweisen, der dazu bestimmt ist, zu Bruch zu gehen, wenn die auf die Stütze (1) wirkende axiale Drucklast (C) den vorbestimmten Wert für die axiale Drucklast überschreitet.

10. Stütze (1) nach einem der Ansprüche 1 bis 6, **dadurch gekennzeichnet, dass** die dauerhafte Verformung eine plastische Verformung ist.

11. Stütze (1) nach Anspruch 10, **dadurch gekennzeichnet, dass**:
- die Anzeige und Speichermittel (12) einen unteren Ring (13) und einen oberen Ring (14) haben, die über Stangen (15) miteinander verbunden sind, welche gleichmäßig auf dem Umfang des unteren Ringes (13) und des oberen Ringes (14) verteilt angeordnet sind,
- bei einer axialen Druckbelastung (C) der Stütze (1), die den vorbestimmten Wert für die axiale Drucklast überschreitet, sich die Stangen (15) durch Knicken plastisch verformen, so dass sich die Ringe (13, 14) einander annähern.

12. Stütze (1) nach Anspruch 10, **dadurch gekennzeichnet, dass**:
- die Anzeige- und Speichermittel (12) eine Manschette (25) aufweisen, die dazu bestimmt ist, dass sie den Schieber (3) auf einem Teil seiner Länge umschließt,
- die Manschette (25) ein unteres Ende (25a) hat, das sich auf dem Schaft (2) abstützt,
- die Manschette (25) eine obere Stützfläche (25b) hat, die dazu bestimmt ist, die auf die Stütze (1) wirkende axiale Drucklast (C) aufzunehmen,
- bei einer axialen Druckbelastung (C) der Stütze (1), die den vorbestimmten Wert für die axiale Drucklast überschreitet, sich die Manschette (25) plastisch so verformt, dass sich die obere Stützfläche (25b) und das untere Ende (25a) einander annähern.

13. Stütze (1) nach Anspruch 12, **dadurch gekennzeichnet, dass**:
- die Manschette (25) wenigstens eine Öffnung (26, 27) zur Aufnahme eines Stiftes (5) hat, der verhindert, dass der Schieber (3) in den Schaft (2) eindringt,
- bei einer axialen Druckbelastung (C) der Stütze (1), die den vorbestimmten Wert für die axiale Drucklast überschreitet, sich die Öffnung (26, 27) verformt und unter der Einwirkung der axialen Druckbelastung (C) in einer Richtung (I-I) erweitert.

14. Stütze (1) nach einem der Ansprüche 10 bis 13, **dadurch gekennzeichnet, dass** die Verformung mittels eines Farbcodes und/oder einer Maßskala (17a, 28) lesbar ist.

15. Stütze (1) nach einem der Ansprüche 1 bis 14, **dadurch gekennzeichnet, dass** der Schieber (3) und der Schaft (2) über entsprechende Zylinderabschnitte (300, 200) mit gegenseitigem Gleiteingriff zusammenwirken.

## Claims

1. Prop (1) of adjustable length by means of a slide (3) and a stock (2), and adapted to sustain an axial compression load (C), comprising means for indicating and recording (12) an overshoot of a predetermined axial compression load value, the indication and recording means (12) being adapted to be deformed permanently as soon as the axial compression load (C) exceeds said predetermined axial compression load value, **characterised in that** the indication and recording means (12) are formed in such a way as to be arranged at least partly between the slide (3) and the stock (2) to take up the axial compression load (C) applied to the prop (1).

2. Prop (1) according to claim 1, **characterised in that** it comprises means for limiting the penetration of the slide (3) into the stock (2), formed in such a way that the top end of the slide (3) does not come into contact with the indication and recording means (12).

3. Prop (1) according to one of claims 1 or 2, **characterised in that** the indication and recording means (12) are secured to the prop (1).

4. Prop (1) according to one of claims 1 or 2, **characterised in that** the indication and recording means (12) are added on to the prop (1).

5. Prop (1) according to claim 4, **characterised in that** it comprises means for preventing the slide (3) from leaving the stock (2), such that the prop (1) must be dismantled at least partially in order to separate the slide (3) and the stock (2).

6. Prop (1) according to any one of claims 1 to 5, **characterised in that** the indication and recording means (12) take roughly the form of a crown ring of internal diameter adapted to slidingly receive the slide (3) of the prop (1).

7. Prop (1) according to any one of claims 1 to 6, **characterised in that** the permanent deformation is a break.

8. Prop (1) according to claim 7, **characterised in that** the indication and recording means (12) comprise a capsule (18) of coloured liquid intended to be broken when the axial compression load (C) applied to the prop (1) exceeds the predetermined axial compression load value, the indication and recording means (12) being formed in such a way that, after breakage, the coloured liquid can flow out of the capsule (18) and be perceived visually by an operator.

9. Prop (1) according to claim 7, **characterised in that** the indication and recording means (12) comprise at least one ring (22) intended to be broken when the axial compression load (C) applied to the prop (1) exceeds the predetermined axial compression load value.

10. Prop (1) according to any one of claims 1 to 6, **characterised in that** the permanent deformation is a plastic deformation.

11. Prop (1) according to claim 10, **characterised in that**:
- the indication and recording means (12) comprise a bottom ring (13) and a top ring (14) linked to one another by rods (15) distributed uniformly along the perimeter of the bottom (13) and top (14) rings,
- when the prop (1) is subjected to an axial compression load (C) greater than the predetermined axial compression load value, the rods (15) are deformed in a plastic manner by buckling such that the rings (13, 14) approach one another.

12. Prop (1) according to claim 10, **characterised in that**:
- the indication and recording means (12) comprise a sleeve (25) intended to surround the slide (3) over a part of its length,
- the sleeve (25) comprises a bottom end (25a) intended to rest on the stock (2),
- the sleeve (25) comprises a supporting top face (25b) intended to take up the axial compression load (C) applied to the prop (1),
- when the prop (1) is subjected to an axial compression load (C) greater than the predetermined axial compression load value, the sleeve (25) is deformed in a plastic manner such that the supporting top face (25b) and the bottom end (25a) of the sleeve (25) approach one another.

13. Prop (1) according to claim 12, **characterised in that**:
- the sleeve (25) comprises at least one opening (26, 27) intended to receive a pin (5) making it possible to prevent the slide (3) from sliding in the stock (2),
- when the prop (1) is subjected to an axial compression load (C) greater than the predetermined axial compression load value, the opening (26, 27) is deformed and elongated in a direction (I-I) under the effect of the axial compression load (C).

14. Prop (1) according to any one of claims 10 to 13, **characterised in that** the deformation can be read by a colour code and/or by a graduated scale (17a, 28).

15. Prop (1) according to any one of claims 1 to 14, **characterised in that** the slide (3) and the stock (2) cooperate by sliding by means of respective cylindrical portions (300, 200).
